# EUROPÄISCHE PATENTSCHRIFT

(11) **EP 2 678 493 B1**
(45) Veröffentlichungstag und Bekanntmachung des Hinweises auf die Patenterteilung: **15.06.2016**
(21) Anmeldenummer: 12708081.0
(22) Anmeldetag: 23.02.2012
(51) Int. Cl.: E04G 11/36, E04B 5/32

(54) **BEFESTIGUNGSWINKEL FÜR DECKENRANDABSCHALUNGEN**
FASTENING BRACKET FOR SLAB EDGE FORMWORK ELEMENTS
ÉQUERRE DE FIXATION POUR COFFRAGES POUR BORDURES DE PLANCHER

(30) Priorität: 23.02.2011 CH 315112011
(43) Veröffentlichungstag der Anmeldung: 01.01.2014
(62) Teilanmeldung aus: 15183345.6
(73) Patentinhaber: Albanese, Pino, 8400 Winterthur (CH)
(72) Erfinder: Albanese, Pino, 8400 Winterthur (CH)
(74) Vertreter: Gachnang, Hans Rudolf
(86) Internationale Anmeldenummer: PCT/CH2012/000046
(87) Internationale Veröffentlichungsnummer: WO 2012/113088

(56) Entgegenhaltungen:
- EP-A1- 1 086 792
- EP-A1- 1 672 141
- DE-A1- 4 400 672
- DE-U- 1 897 635
- DE-U1- 29 503 343
- DE-U1- 29 711 269
- US-A- 5 788 875

## Beschreibung

Gegenstand der Erfindung ist ein Befestigungswinkel für Deckenrandabschalungen gemäss Oberbegriff der Patentansprüche 1 und 8.

Befestigungswinkel, auch Abschalwinkel genannt, dienen zum Befestigen von Abschalbrettern oder bei verlorenen Schalungen zum Befestigen von Abschalungen, die nach dem Betonieren der Decke am Bau verbleiben. Die Befestigungswinkel werden üblicherweise auf der Deckenschalung mit Nägeln befestigt, danach wird die Abschalung ebenfalls mit Nägeln an den Befestigungswinkeln angebracht. Die Befestigungswinkel werden in der Betonmasse für die Decke einbetoniert und sind danach nicht mehr sichtbar.
Die bekannten Abschal- oder Befestigungswinkel sind aus Stahl oder Kunststoff hergestellt. Da auf dem Bau sehr kostenbewusst eingekauft wird und Stahlwinkel teurer sind als solche, die aus Kunststoff hergestellt werden, sind demzufolge verschiedene Ausführungen von Kunststoffwinkeln bekannt. Diese umfassen einen Basisschenkel, der in beabstandeter Lage zur Deckenabschalung zu liegen kommt und rechtwinklig dazu einen Haltewinkel, an welchem sogenannte Nagelschlaufen, d.h. kleine Distanzhalter, ausgebildet sind, welche zwischen dem Schalbrett und dem Halteschenkel einen Abstand gewährleisten. Durch die Nagelschlaufen werden die Nägel hindurchgeführt, mit denen das Schalbrett am Abstandhalter befestigt wird. Da auch Kunststoffwinkel eine gewisse minimale Steifigkeit aufweisen müssen, um die Kräfte der flüssigen Betonmasse aufnehmen zu können, ohne dass sich die Abschalplatte nach aussen neigt, müssen Vorkehrungen getroffen werden, welche eine hohe Steifigkeit gewährleisten. Einerseits ist es möglich, Kunststoffmaterialien zu verwenden, die diese Voraussetzungen erfüllen. Diese sind aber sehr teuer und daher von den Abnehmern nicht akzeptiert. Weiter ist es möglich, auf andere Weise die Festigkeit des Kunststoffwinkels zu erhöhen, auch wenn dieser aus sehr kostengünstigem Material besteht. Alle diese Massnahmen, mit Ausnahme von teuren Kunststoffprodukten, können die Anforderungen an die Festigkeit (Durchbiegung) bisher nicht erfüllen. Eine derartige Lösung ist beispielsweise aus der EP 1 672 141 A1 bekannt. Bei dieser bekannten Schrift, wie auch bei der US 5,788,875 schliesst der horizontal zu liegen kommende Basisschenkel an ein rechteckförmiges Rohr an. Im ersten Fall ist keine in das rechteckförmige Rohr hineinreichende Strebe als Verstärkung ausgebildet; im zweiten Fall wird die Seitenwand des aus Kunststoff bestehenden Rechteckrohrs teilweise in den Basisschenkel hineingezogen, was einen Mehrverbrauch an Kunststoff und damit Mehrkosten verursacht. Bei beiden Schriften sind keine seitlich an den Basis- und den Halteschenkel anliegende Versteifungselemente offenbart. Zudem liegen bei beiden Dokumenten die sogenannten Nadelschlaufen übereinander und sind nicht seitlich versetzt, sodass flüssiger Beton von oben nach unten zwischen der Schalung und dem Halteschenkel hindurch nach unten fliessen kann.

Es ist daher eine Aufgabe der vorliegenden Erfindung, einen Befestigungswinkel zu schaffen, dessen Steifigkeit trotz Verwendung von kostengünstigem Kunststoff alle Anforderungen an die Festigkeit erfüllt.
Eine weitere Aufgabe der vorliegenden Erfindung besteht darin, den Befestigungswinkel derart auszugestalten, dass dessen Steifigkeit jeweils an die Anforderungen der jeweiligen Deckenkonstruktion am Bau angepasst werden kann. Eine weitere Aufgabe besteht darin, den Befestigungswinkel durch geeignete konstruktive Massnahmen leichter auszubilden, d.h. mit weniger Kunststoff herstellen zu können, um dessen Herstellungskosten zu senken, ohne die Steifigkeit zu vermindern.

Gelöst werden diese Aufgaben durch einen Befestigungswinkel mit den Merkmalen der Patentansprüche 1 und 8. Vorteilhafte Ausgestaltungen des Befestigungswinkels sind in den abhängigen Ansprüchen umschrieben.

Durch die neuartige Ausbildung der Fachwerkkonstruktion zwischen der oberen und unteren Deckplatte des Basiswinkels und der Verbindung zwischen dem Basiswinkel und/oder dem Haltewinkel kann die Biegesteifigkeit des Basisschenkels und des gesamten Winkels wesentlich erhöht werden. Mit einem oder zwei zusätzlichen Armierungs- und Versteifungselementen, die werkzeugfrei seitlich mit dem Befestigungswinkel verbunden werden können oder in den Befestigungswinkel eingespritzt sind, lässt sich die Biegesteifigkeit nach Wunsch des Handwerkers zusätzlich wesentlich erhöhen und an die jeweiligen Vorgaben anpassen. Die Steifigkeit übertrifft dann die Werte von teureren Ganzmetallwinkeln.

Die neuartige Ausbildung der Nagelschlaufen am Halteschenkel ermöglicht eine Einsparung von Kunststoff und begünstigt zudem ganz wesentlich das Fliessen des flüssigen Betons zwischen der Schalung und dem Befestigungswinkel. Damit kann dieser Zwischenraum mit Beton vollständig hinterfüllt werden. Dadurch wird die nach dem Ausschalen sichtbare Oberfläche des Deckenrands nicht nur optisch, sondern auch mechanisch einwandfrei und bei Belastung des Winkels wirkt dies dem Ausbrechen der Deckenstirne zwischen dem Winkel und der Oberfläche entgegen.

Anhand eines illustrierten Ausführungsbeispiels wird die Erfindung näher erläutert. Es zeigen:
- Figur 1: einen Befestigungswinkel in perspektivischer Darstellung Versteifungswinkel,
- Figur 2: eine perspektivische Darstellung des Befestigungswinkels von der anderen Seite mit einer zusätzlichen Versteifungsplatte,
- Figur 3: eine perspektivische Ansicht des Befestigungswinkels von unten und
- Figur 4: eine perspektivische Darstellung des Befestigungswinkels ohne Versteifungsplatte, jedoch mit zwei Verlängerungsaufsätzen auf dem Halteschenkel,
- Figur 5: einen Vertikalschnitt durch eine Wand, eine Deckenschalung und einem auf der Deckenschalung aufgenagelten Befestigungswinkel.

Der in Figur 1 mit Bezugszeichen 1 bezeichnete Befestigungs- oder Abschalwinkel, kurz Winkel 1 genannt, umfasst einen Basisschenkel 3 und einen Halteschenkel 5. Die beiden Schenkel 3, 5 sind derart miteinander verbunden, dass die Auflageflächen 7 am Basisschenkel in einem rechten Winkel zum Halteschenkel bzw. zu den Stirnflächen von am Halteschenkel 5 angebrachten Nagelschlaufen 9 stehen.
Der Basisschenkel 3 umfasst eine untere Deckplatte 11 und eine obere Deckplatte 13. An der unteren Deckplatte 11 sind Füsse 15 angeformt, welche die Auflagefläche 7 auf der Schalung bilden. Zwischen den beiden im Beispiel leicht konisch zueinander liegenden Deckplatten 11 und 13 ist ein Fachwerk ausgebildet, welches durch dachartig liegende Strebenpaare 17 und 19 sowie fakultativ zusätzliche vertikale Träger 21 gebildet wird. Die dachartig liegenden beiden Strebenpaare 17, 19 verlaufen entweder je parallel oder in einem sehr spitzen Winkel. Der Scheitel S des oberen Strebenpaares 17 ist mit der oberen Deckplatte 13 verbunden; die unteren Kanten des oberen Strebenpaars 17 sind mit der unteren Deckplatte 11 verbunden. Der Scheitel des unteren Strebenpaars 19 liegt beabstandet vom Scheitel des oberen Strebenpaars 17 und ist mit dem vertikalen Träger 21 verbunden.
Alternativ können sich die Scheitel beider Strebenpaare 17, 19 an der oberen Deckplatte 13 treffen und sind dort direkt mit der Deckplatte 13 verbunden. In der in Figur 1 dargestellten ersten Ausführung treffen sich die beiden Schenkel des oberen Strebenpaares 17 mit der oberen Deckplatte 13 an einem rohrförmigen Knoten 55.
In einer weiteren Ausführung der Erfindung können der oder die Streben 17, 19, welche von der oberen Deckplatte 13 zum Halteschenkel 5 führen, auch weggelassen oder durch ein andersartig aufgebautes Fachwerk ersetzt werden. Es verbleiben dann ein oder zwei Streben, welche direkt von der Deckplatte 13 oder leicht beabstandet von dieser, z.B. angebunden an den vertikalen Träger 21, in Richtung des freien Endes des Basisschenkels 3 verlaufen.
Das freie Ende des Basisschenkels 3 kann eine Verjüngung 4 aufweisen, auf welche ein Verlängerungselement, das in den Figuren nicht dargestellt ist, aufgesetzt werden kann. Am Verlängerungselement 4 ist auf dessen unteren Fläche ebenfalls ein Fuss 15 ausgebildet.

Einer der Füsse 15 liegt vorzugsweise unterhalb der Scheitel der Strebenpaare 17, 19 bzw. falls nur eine zum freien Ende des Basisschenkels 3 verlaufende Strebe vorhanden ist, unterhalb deren oberen Anbindung an die obere Deckplatte 13.
Der Basisschenkel 3 erstreckt sich - im Gegensatz zu den bekannten Befestigungswinkeln - hinten vorzugsweise bis zur Aussenfläche 23 des Halteschenkels 5, an dem auch die Nagelschlaufen 9 ausgebildet sind. Der Verbindungsbereich zwischen Basisschenkel 3 und Halteschenkel 5 erfolgt durch wiederum dachartig angeordnete erste und zweite Hilfsstreben 25 und 27, wobei deren Scheitel an der Innenfläche 29 des Halteschenkels 5 angebunden ist. Der ganze vordere Teil des Basisschenkels 3 wird somit beim Auflage- oder Befestigungspunkt auf der Deckenschalung 57 aufgehängt (vergl. Figur 5).
Im Fachwerk am Basisschenkel 3 sind seitlich beispielsweise pilzförmige Zapfen 31 angeformt, welche durch kreuzweise liegende Einschnitte radial einwärts verformbar sind. Die Zapfen 31 können durch zylindrische Verdickungen an den Strebenpaaren 17 oder einem anderen Strebenpaar gebildet sein und überragen diese. Alternativ zu den Zapfen 31 können auch andersartig ausgebildete Rastelemente treten.
Die untere und die obere Deckplatte 11, 13 weisen in einer vorteilhaften Ausgestaltung eine grössere Breite b auf als die Breite der mindestens einen Strebe 17 und/oder 19 des Fachwerks. Diese Massnahme erlaubt es, zwischen die beiden Deckplatten 11, 13 spielfrei eine Versteifungsplatte oder einen Versteifungswinkel 33 aus Stahl, vorzugsweise aus hochfestem Stahl, Kunststoff oder einem andern Material, einzulegen. Am Versteifungswinkel 33 sind entsprechend der Anordnung der Zapfen 31 am Basisschenkel 3 Löcher angebracht, durch die die Zapfen oder Rastelemente 31 hindurchgeführt und nach vollständigem Anpressen des Versteifungswinkel 33 an die Streben 17, 19 einrasten. Es ergibt sich dadurch eine wesentliche Erhöhung der ohnehin vorhandenen hohen Steifigkeit des Basisschenkels 3. Analog dazu überragen die Aussenfläche 23 und die Innenfläche 29 des Halteschenkels 5 die Seitenflächen 35. Der dazwischen liegende Raum wird beim Aufklipsen eines oder zwei Versteifungswinkels 33 ausgefüllt. Auch dort liegt der Versteifungswinkel 33 demzufolge im Wesentlichen spielfrei gehalten an und wird durch ebenfalls vorhandene Zapfen 31 unlösbar gehalten. Die Rastmittel 31 sind an den beiden Seitenflächen versetzt angeordnet und in den Versteifungswinkeln jeweils versetzt je zwei Löcher ausgestanzt. Dadurch können die Winkel 1 für den Transport satt seitlich aneinandergelegt werden.

Die Nagelschlaufen 9, im vorliegenden Beispiel gemäss Figur 5 fünf an der Zahl, liegen nicht wie im Stand der Technik paarweise und oft auch miteinander verbunden nebeneinander, sondern jeweils um die Hälfte der Abstände versetzt. Dies ermöglicht einen ungehinderten zick-zackförmigen Fluss des flüssigen Betons zwischen einem Schalbrett, an dem die Nagelschlaufen 9 anliegen und der Aussenfläche 23 des Halteschenkels 5. Dies ergibt eine glatte porenfreie Betonoberfläche im Bereich des sichtbaren Deckenrandes. Um den Betonfluss weiter zu begünstigen, liegen die rohrförmigen Abschnitte 37 der Nagelschlaufen 9, die über dreieck- oder trapezförmige Laschen 39 an der Aussenfläche 23 des Halteschenkels 5 angebunden sind, nicht rechtwinklig zur Längsausdehnung des Halteschenkels, sondern in einem Winkel von beispielsweise 30° bis 45° geneigt dazu. Der flüssige Beton kann deshalb ungehindert zick-zackartig nach unten fliessen. Dies bewirkt weiter ein besseres Einbetonieren des Winkels 1, eine homogenere Oberfläche und verhindert dadurch zusätzlich das Ausbrechen der Deckenstirne bei Belastung des Winkels 1.

Am unteren Ende der Aussenfläche 23 kann eine Finne 41 angeformt sein, deren Aussenkante 43 in der gemeinsamen Ebene der Stirnflächen 45 der Nagelschlaufen 9 liegt. Eine im Winkel zur Unterseite des Basisschenkel 3 verlaufende Perforation 47, die als Sollbruchlinie dient, ermöglicht es, ein dreieckiges Eckstück 49 von der Finne 41 abzulösen, z.B. abzubrechen. Dieses erlaubt es, eine Dreikantlatte einzulegen, um am fertigen Deckenrand unten eine Anfasung im entsprechenden Winkel zu erzeugen.

Das obere Ende des Halteschenkels 5 weist über einen Abschnitt einen geringeren Querschnitt auf, welcher das Aufschieben eines Verlängerungsaufsatzes 53 ermöglicht.
Dieser erlaubt das Aufsetzen von Klemm-Deckenrandabschalungs-Systemen, mit welchen eine Schalplatte 67 während des Giessens der Decke von aussen gehalten werden kann. Es kann auch ein Geländerpfosten aufgesetzt werden.

In der Figur 4 sind auf dem Haltschenkel 5 zwei Aufsätze 53 aufgesteckt, die zudem Nagelschlaufen 9 aufweisen, sodass auch im verlängerten Bereich des Halteschenkels 5 der gleiche Abstand zwischen dem Halteschenkel 5 und einer Schalplatte 67 gewährleistet ist.

Um auch einen oder allenfalls zwei Aufsätzen 53 auf das obere Ende des Halteschenkels 5 die gewünschte Festigkeit zukommen zu lassen, kann am Versteifungswinkel 33 der an den Halteschenkel 5 anzuliegen bestimmte Versteifungswinkel 33 verlängert sein, so dass dieser in den einen oder allenfalls zwei Aufsätze 53 hineinragt und damit deren Biegefestigkeit wesentlich erhöht.

In der schematischen Darstellung gemäss Figur 5 ist der Befestigungswinkel 1 auf der Deckenschalung 57, die von einer Deckenstütze 59 getragen wird, befestigt. Die Befestigung erfolgt über Nägel 61, welche von oben durch den Basisschenkel 3 in die Schalung 57 getrieben worden sind. Wie aus der Figur 5 ersichtlich ist, liegen oft nicht alle Füsse 15 auf der Schalung 57, insbesondere nicht auf der Oberkante 63 einer Wand 65 auf, da letztere meistens nicht mit der Oberfläche der Schalung 57 fluchtet bzw. bei einer gegossenen Wand nicht eben ist. Der Fuss 15 unter dem Halteschenkel 5 und allenfalls auch der benachbarte am Basisschenkel 3 finden folglich keine Abstützung. In strichpunktierten Linien ist zur Veranschaulichung der Lage eine Deckenrand-Abschalplatte 67 angedeutet.
Aus der schematischen Darstellung in Figur 5 wird deutlich, wie die Kräfte innerhalb des Befestigungswinkels 1 verlaufen, wenn der Basisschenkel 3 nicht vollständig über seine gesamte Länge abgestützt wird. Insbesondere wird ersichtlich, dass die horizontalen Kräfte auf die Deckenrand-Abschalplatte 67, erzeugt durch den Druck des flüssigen Betons über der Schalung 57 der Befestigungswinkel auf Biegung (im Uhrzeigersinn) beanspruchen. Diese Beanspruchung wird durch den erfindungsgemässen Befestigungswinkel 1 optimal aufgenommen.

In den Figuren 2 und 3 sind auf der oberen Deckplatte 13 zum Beispiel zylindrische Vorsprünge 69 und an der unteren Deckplatte 11 rohrförmige Vorsprünge 71 oder ein Fuss 15 mit einer Bohrung 73 ausgebildet. Die Vorsprünge 69 und die rohrförmigen Vorsprünge 71 bzw. Bohrungen 73, ermöglichen das Stapeln der Befestigungswinkel 1 für die Lagerung und den Transport, ohne dass die Befestigungswinkel 1 in Schachteln oder andere Gebinde eingelegt werden müssen. Die Befestigungswinkel 1 können so auf kostengünstige Weise und mit geringstem Abfall durch Umreifungsmittel zusammengehalten transportiert werden.

## Patentansprüche

1. Befestigungswinkel (1) für Deckenrandabschalungen (67), umfassend einen Basisschenkel (3) zu dessen Befestigung auf einer Deckenschalung (57), einen dazu rechtwinkelig angeordneten Halteschenkel (5) zum Befestigen einer Deckenrand-Abschalplatte (67) sowie am Halteschenkel (5) angeordnete Nagelschlaufen (9) zum beabstandeten Halten der Abschalplatte (67), wobei der Basisschenkel (3) eine obere und eine untere Deckplatte (13,11) aufweist, zwischen denen ein Fachwerk ausgebildet ist,
**dadurch gekennzeichnet, dass**
die obere Deckplatte (13) und die untere Deckplatte (11) durch mindestens eine Strebe (17) derart miteinander verbunden sind, dass das untere Ende der Strebe (17) mindestens eine Strebe (27) im Bereich des freien Endes des Basisschenkels (3) an der unteren Deckplatte (11) und das oben liegende Ende der Strebe (17) im mittleren Bereich des Basisschenkels (3) an der oberen Deckplatte (13) direkt oder indirekt angebunden ist.

2. Befestigungswinkel nach Anspruch 1, **dadurch gekennzeichnet, dass** die das Fachwerk bildenden Streben (17,19) zwischen den beiden Deckplatten (11,13) des Basisschenkels (3) dachförmig und/oder übereinanderliegend verlaufend angeordnet sind.

3. Befestigungswinkel nach einem der Ansprüche 1 oder 2, **dadurch gekennzeichnet, dass** die oberen Enden der Streben oder Strebenpaare (17,19) mit einem die untere und die obere Deckfläche (11,13) verbindenden rechtwinklig zur unteren Deckfläche (11) stehenden Steg (21) verbunden sind.

4. Befestigungswinkel nach einem der Ansprüche 1 bis 3, **dadurch gekennzeichnet, dass** die Streben oder Strebenpaare (17,19) sich auf einer Linie oder an einem rohrförmigen Knoten (55) treffen.

5. Befestigungswinkel nach einem der Ansprüche 1 bis 4, **dadurch gekennzeichnet, dass** einer der den Basisschenkel (3) tragenden Füsse (15) unter dem oben liegenden Ende der Streben (17,19) angeordnet ist.

6. Befestigungswinkel (1) für Deckenrandabschalungen nach einem der Ansprüche 1 bis 5, **dadurch gekennzeichnet, dass** im Eck-Verbindungsbereich des Basisschenkels (3) mit dem Halteschenkel (5) eine der Streben (17,19) kreuzende erste Hilfsstrebe (25) ausgebildet ist.

7. Befestigungswinkel (1) für Deckenrandabschalungen nach einem der Ansprüche 1 oder 2, **dadurch gekennzeichnet, dass** sich das Fachwerk über den Basisschenkel (3) hinaus unter dem Halteschenkel (5) fortsetzt und dass das untere Ende des Halteschenkels (5) auf der Höhe der oberen Deckplatte (13) liegt und mit dieser verbunden ist und/oder dass der Verbindungsbereich zwischen dem Basisschenkel (3) und dem Halteschenkel (5) dachartig angeordnete erste und zweite Hilfsstreben umfasst, deren Scheitel an der Innenfläche (29) des Halteschenkels (5) angebunden ist.

8. Befestigungswinkel (1) für Deckenrandabschalungen, umfassend einen Basisschenkel (3) zur Befestigung auf einer Deckenschalung (57), einen dazu rechtwinkelig angeordneten Halteschenkel (5) zum Befestigen einer Deckenrand-Abschalplatte (67) sowie am Halteschenkel (5) angeordnete Nagelschlaufen (9) zum beabstandeten Halten der Deckenrand-Abschalplatte (67), wobei der Basisschenkel (5) eine obere und eine untere Deckplatte (13, 11) aufweist, zwischen denen ein Fachwerk ausgebildet ist,
**dadurch gekennzeichnet, dass**
mindestens am Basisschenkel (3) und/oder am Halteschenkel (5) seitlich ein Versteifungselement (33) angeordnet ist, wobei das Versteifungselement (33) am Basisschenkel (3) zwischen den das Fachwerk seitlich überragenden Bereichen der beiden Deckplatten (11, 13) eingesetzt ist und wobei das mindestens eine Versteifungselement (33) auf Rastelementen (31) am Befestigungswinkel (1) werkzeugfrei aufsteckbar und unlösbar gehalten ist.

9. Befestigungswinkel nach Anspruch 8, **dadurch gekennzeichnet, dass** das Versteifungselement (33) einen L-förmigen Winkel aus Stahl, Kunststoff oder einem andern Material umfasst.

10. Befestigungswinkel nach einem der Ansprüche 1 bis 9, **dadurch gekennzeichnet, dass** an der oberen Deckplatte (13) und an der unteren Deckplatte (11) Mittel (69,71,73) zum gegenseitigen Stapeln und Verrasten während des Transports und der Lagerung ausgebildet sind.

## Claims

1. A fastening bracket (1) for slab edge formwork elements (67), comprising a base limb (3) for securing the latter onto a slab formwork (57), a retaining limb (5) arranged at right angles to the latter for securing a slab edge formwork plate (67), and nail loops (9) arranged on the retaining limb (5) for holding the formwork plate (67) at a distance, the base limb (3) having an upper and a lower cover plate (13, 11), between which a framework is formed,
**characterised in that**
the upper cover plate (13) and the lower cover plate (11) are connected to one another by at least one strut (17) such that the lower end of the strut (17) at least one strut (27) is attached to the lower cover plate (11) in the region of the free end of the base limb (3) and the upper end of the strut (17) is attached directly or indirectly to the upper cover plate (13) in the middle area of the base limb (3).

2. The fastening bracket according to claim 1, **characterised in that** the struts (17, 19) forming the framework are arranged between the two cover plates (11, 13) of the base limb (3) in a roof-like manner and/or lying on top of one another.

3. The fastening bracket according to either of claims 1 or 2, **characterised in that** the upper ends of the struts or strut pairs (17, 19) are connected to a web (21) which connects the lower and the upper cover surface (11, 13) and is at right angles to the lower cover surface (11).

4. The fastening bracket according to any one of claims 1 to 3, **characterised in that** the struts or strut pairs (17, 19) meet on a line or at a tubular node (55).

5. The fastening bracket according to any one of claims 1 to 4, **characterised in that** one of the feet (15) supporting the base limb (3) is arranged below the upper end of the struts (17, 19).

6. The fastening bracket (1) for slab edge formwork elements according to any one of claims 1 to 5, **characterised in that** in the corner area connecting the base limb (3) to the retaining limb (5) an auxiliary strut (25) crossing the struts (17, 19) is formed.

7. The fastening bracket (1) for slab edge formwork elements according to either of claims 1 or 2, **characterised in that** the framework continues beyond the base limb (3) below the retaining limb (5) and **in that** the lower end of the retaining limb (5) lies at the level of the upper cover plate (13) and is connected to the latter and/or **in that** the connecting area between the base limb (3) and the retaining limb (5) comprises first and second auxiliary struts arranged in a roof-like manner, the apex of which is attached to the inner surface (29) of the retaining limb (5).

8. The fastening bracket (1) for slab edge formwork elements, comprising a base limb (3) for securing onto a slab formwork (57), a retaining limb (5) arranged at right angles thereto for securing a slab edge formwork plate (67), and nail loops (9) arranged on the retaining limb (5) for holding the slab edge formwork plate (67) at a distance, the base limb (5) having an upper and a lower cover plate (13, 11), between which a framework is formed,
**characterised in that**
at least on the base limb (3) and/or on the retaining limb (5) a reinforcing element (33) is arranged laterally, wherein, on the base limb (3), the reinforcing element (33) is inserted between the areas of the two cover plates (11, 13) projecting laterally beyond the framework and wherein the at least one reinforcing element (33) can be fitted without tools to and is held non-detachably on locking elements (31) on the fastening bracket (1).

9. The fastening bracket according to claim 8, **characterised in that** the reinforcing element (33) comprises an L-shaped bracket made of steel, plastic or another material.

10. The fastening bracket according to any one of claims 1 to 9, **characterised in that** means (69, 71, 73) for mutual stacking and locking during transport and storage are formed on the upper cover plate (13) and on the lower cover plate (11).

## Revendications

1. Equerre de fixation (1) pour coffrages pour bordures de dalle (67), comprenant une branche de base (3) pour sa fixation sur un coffrage de dalle (57), une branche de maintien (5) perpendiculaire à la branche de base pour la fixation d'une plaque de coffrage pour bordures de dalle (67) ainsi que des passants pour clous (9) disposés sur la branche de maintien (5) pour le maintien avec espacements de la plaque de coffrage (67), la branche de base (3) comportant une plaque de couverture supérieure et une plaque de couverture inférieure (13, 11) entre lesquelles est formé un treillis,
**caractérisée**
**en ce que** la plaque de couverture supérieure (13) et la plaque de couverture inférieure (11) sont reliées l'une à l'autre par au moins une entretoise (17), de telle manière que l'extrémité inférieure d'entretoise (17) au moins une entretoise (27) est raccordée directement ou indirectement à la plaque de couverture inférieure (11) au niveau de l'extrémité libre de la branche de base (3), et l'extrémité supérieure de l'entretoise (17) à la plaque de couverture supérieure (13) au niveau du milieu de la branche de base (3).

2. Equerre de fixation selon la revendication 1, **caractérisée en ce que** les entretoises (17, 19) formant le treillis sont disposées en forme de toit et/ou en superposition entre les deux plaques de couverture (11, 13) de la branche de base (3).

3. Equerre de fixation selon la revendication 1 ou la revendication 2, **caractérisée en ce que** les extrémités supérieures des entretoises ou des paires d'entretoises (17, 19) sont raccordées à une traverse (21) reliant la surface de couverture inférieure et la surface de couverture supérieure (11, 13) perpendiculairement à la surface de couverture inférieure (11).

4. Equerre de fixation selon l'une des revendications 1 à 3, **caractérisée en ce que** les entretoises ou les paires d'entretoises (17, 19) se rencontrent sur une ligne ou sur un noeud tubulaire (55).

5. Equerre de fixation selon l'une des revendications 1 à 4, **caractérisée en ce qu'**un des pieds (15) supportant la branche de base (3) est disposé sous l'extrémité supérieure des entretoises (17, 19).

6. Equerre de fixation (1) pour coffrages pour bordures de dalle selon l'une des revendications 1 à 5, **caractérisée en ce qu'**une première entretoise auxiliaire (25) croisant les entretoises (17, 19) est formée dans la zone de jonction angulaire de la branche de base (3) avec la branche de maintien (5).

7. Equerre de fixation (1) pour coffrages pour bordures de dalle selon la revendication 1 ou la revendication 2, **caractérisée en ce que** le treillis se prolonge sous la branche de maintien (5) au-delà de la branche de base (3) et **en ce que** l'extrémité inférieure de la branche de maintien (5) est située à hauteur de la plaque de couverture supérieure (13) et est raccordée à celle-ci et/ou **en ce que** la zone de jonction entre la branche de base (3) et la branche de maintien (5) comprend la première et la deuxième entretoises auxiliaires agencées en forme de toit et dont le sommet est raccordé à la surface intérieure (29) de la branche de maintien (5).

8. Equerre de fixation (1) pour coffrages pour bordures de dalle, comprenant une branche de base (3) pour la fixation sur un coffrage de dalle (57), une branche de maintien (5) perpendiculaire à la branche de base pour la fixation d'une plaque de coffrage pour bordures de dalle (67) ainsi que des passants pour clous (9) disposés sur la branche de maintien (5) pour le maintien avec espacements de la plaque de coffrage (67), la branche de base (3) comportant une plaque de couverture supérieure et une plaque de couverture inférieure (13, 11) entre lesquelles est formé un treillis,
**caractérisée**
**en ce qu'**un élément de renforcement (33) est disposé latéralement au moins contre la branche de base (3) et/ou contre la branche de maintien (5), ledit élément de renforcement (33) étant mis en place contre la branche de base (3) entre les parties des deux plaques de couverture (11, 13) qui dépassent latéralement du treillis, et ledit au moins un élément de renforcement (33) pouvant être monté sans outil sur des éléments d'enclenchement (31) de l'équerre de fixation (1) et y étant maintenu de manière inamovible.

9. Equerre de fixation selon la revendication 8, **caractérisée en ce que** l'élément de renforcement (33) comprend une équerre en L en acier, en matière synthétique ou en un autre matériau.

10. Equerre de fixation selon l'une des revendications 1 à 9, **caractérisée en ce que** des moyens (69, 71, 73) pour l'empilement et l'enclenchement mutuels pendant le transport et le stockage sont prévus contre la plaque de couverture supérieure (13) et contre la plaque de couverture inférieure (11).
